# EUROPÄISCHE PATENTSCHRIFT

(11) **EP 0 819 550 B1**
(45) Veröffentlichungstag und Bekanntmachung des Hinweises auf die Patenterteilung: **27.02.2002**
(21) Anmeldenummer: 97106952.1
(22) Anmeldetag: 26.04.1997
(51) Int. Cl.: B41N 10/04, B41N 7/00

(54) **Gummizylinderhülse, insbesondere für Offset-Rollenrotationsdruckmaschinen**
Rubber sleeve for rotary offset printing presses
Manchon à base de caoutchouc pour machines rotatives offset

(30) Priorität: 16.07.1996 DE 19628555
(43) Veröffentlichungstag der Anmeldung: 21.01.1998
(73) Patentinhaber: MAN Roland Druckmaschinen AG, 63012 Offenbach (DE)
(72) Erfinder: Knauer, Peter, 86692 Münster (DE); Hoffmann, Eduard, Dr., 86399 Bobingen (DE); Steidle, Paul, 86845 Grossaitingen (DE)
(74) Vertreter: Schober, Stefan, Dipl.-Ing.

(56) Entgegenhaltungen:
- EP-A- 0 313 511
- EP-A- 0 514 344
- WO-A-94/02259
- US-A- 3 203 848

## Beschreibung

Die Erfindung betrifft eine Gummihülse gemäß dem Oberbegriff des Anspruchs 1.

Derartige Hülsen sind beispielsweise aus den US-Patentschriften 5 429 048, 5 323 702, 5 440 981, 5 304 267 oder EP-A-0 514 344 bekannt. Ein Nachteil dieser bekannten Gummizylinderhülsen (Transferzylinderhülsen) ist es, daß die mittleren und unteren Schichten derselben zumindest teilweise kontinuierlich sein müssen. Dies wirkt sich besonders nachteilig auf die Herstellkosten aus.

Aus der US-Patentschrift 5 351 615 ist es außerdem bekannt, auf eine Trägerplatte ein Gummituch aufzubringen, z.B. durch Kleben. Danach wird diese Anordnung zu einer Gummizylinderhülse geformt und sowohl die aufeinander zuweisenden Enden der Trägerplatte als auch die des Gummituches, bzw. Gummibelages miteinander verbunden, z.B. durch Verschweißen oder Verkleben. Diese Anordnung zeigt zwar keine Spalt mehr, jedoch verbleibt an der Oberfläche eine Verbindungsnaht, bzw. eine Stoßstelle.

Aufgabe der vorliegenden Erfindung ist es, eine gattungsbildende Gummizylinderhülse, insbesondere für Offset-Rollenrotationsdruckmaschinen, im Vergleich zu den bekannten Hülsen dieser Art billiger herzustellen, bei etwa gleicher oder verbesserter Druckqualität und Verhalten.

Die Aufgabe wird durch die Anwendung der Merkmale des kennzeichnenden Teils des Anspruchs 1 gelöst. Vorteilhafte Weiterbildungen der Erfindung ergeben sich aus den Unteransprüchen und aus der Beschreibung in Verbindung mit den Zeichnungen. Fig. 1 zeigt einen Teil-Querschnitt einer besonderen Ausführungsform der erfindungsgemäßen Gummizylinderhülse (Transferzylinderhülse), wie sie insbesondere mit Vorteilen in einer Offset-Rollenrotationsdruckmaschine verwendet werden kann, auf einem Gummizylinder.

Wie aus dem Stand der Technik, wie er beispielsweise im vorangehenden dargelegt wurde, bekannt ist, besteht der grundsätzliche Aufbau derartiger Gummizylinderhülsen im wesentlichen aus einer inneren, vorzugsweise metallischen Hülse. Jedoch kann auch mit Vorteil anstelle der inneren Metallhülse beispielsweise eine glasfaserverstärkte Hülse (GFK) verwendet werden. Diese Hülsen sind in ihrer Dicke so bemessen, daß sie beim Aufschieben auf den Transferzylinder, der üblicherweise bei nach indirekten Druckverfahren arbeitenden Druckmaschinen Gummizylinder genannt wird, durch Luft geringfügig aufgeweitet werden können. Dies ist von Vorteil, da dadurch, wie insbesondere die US-PS 5 429 048 zeigt, eine derartige Hülse durch die Seitenwand einer Druckmaschine auf den zuvor einseitig freigelegten Übertragungszylinder aufgeschoben werden kann. Dabei wird eben mit Hilfe von in dem Übertragungszylinder vorgesehenen Öffnungen die aufzuschiebende Hülse mit Druckluft aufgeweitet, so daß ein Aufbringen in einfacher Weise möglich ist, wonach nach Wegnahme der Druckluft die aufgeschobene Hülse einen festen Sitz auf dem Übertragungszylinder einnimmt.

Auf dieser inneren, vorzugsweise metallischen Trägerhülse ist mindestens eine weitere Schicht - direkt oder indirekt - aufgebracht, die kompressibel ist, d.h., die Lufteinschlüsse aufweist. Über dieser Schicht ist zumindest eine Deckschicht vorgesehen, die beispielsweise aus einem elastomeren Material bestehen kann. Mit diesem Material wird von einem Formzylinder bzw. von einer Druckform, beispielsweise einer Offsetdruckplatte oder einer hülsenförmigen Offsetdruckform, das zu druckende Bild übernommen und auf einen Druckträger übertragen.

Vorzugsweise ist zwischen der kompressiblen Schicht (z. B. ein Elastomer mit Lufteinschlüssen) und der Deckschicht eine weitere nicht dehnbare Schicht vorgesehen, beispielsweise in Form eines harten elastomeren Materials oder beispielsweise in Form von kurzen Fasern (z. B. Fäden), die auch in dem harten elastomeren Material eingebettet sein können. Alternativ kann auch eine nicht dehnbare Schicht oder nicht dehnbare Teilchen, wie Fäden oder Stücke aus Fäden, in der vorgenannten volumenkompressiblen Schicht direkt eingebracht werden.

Die Erfindung soll nachfolgend an einigen Ausführungsbeispielen näher erläutert werden. In den zugehörigen Zeichnungen zeigt:
- Fig. 1:: teilweise einen Transferzylinder im Querschnitt,
- Fig. 2:: einen Transferzylinder mit kegligem Mantel im Längsschnitt,
- Fig. 3 bis 5:: in teilweiser Darstellung verschiedene Transferzylinderhülsen mit innerer kegliger Mantelfläche im Längsschnitt.

In der beiliegenden teilweisen Darstellung gemäß Figur 1 sind der Transferzylinder mit 1 (Gummituchzylinder) und die an seiner Oberfläche vorgesehenen Öffnungen bzw. Düsen mit 1a bezeichnet. Die in der vorbeschriebenen Weise aufgebrachte Transferzylinderhülse 2 (Gummituchhülse) weist, wie vorangehend dargelegt wurde, eine vorzugsweise durch Luft aufweitbare Metallhülse 3 auf, auf der eine kompressible Schicht 4 aufvulkanisiert oder aufgeklebt ist. Auf der kompressiblen Schicht 4 ist eine Schicht aus einem nicht dehnbaren Material 5, vorzugsweise eine harte Elastomerschicht mit kurzen Fasern, die nicht näher bezeichnet sind, vorgesehen. Auf der nicht dehnbaren Schicht 5 ist eine Deckschicht 6 vorgesehen, beispielsweise aus einem elastischen Material, mit der im Offsetdruckverfahren gedruckt werden kann.

Gemäß der Erfindung wird als Trägerhülse 3 vorzugsweise eine Metallhülse verwendet, beispielsweise aus Stahl, die durch Luft aufweitbar ist und die eine Stoßstelle 7 aufweist. Diese Stoßstelle 7 kann beispielsweise eine Schweißnaht sein, die in vorteilhafter Weise dadurch gebildet wird, daß die metallische Hülse aus einer Platte hergestellt ist, deren Enden zusammengeschweißt sind, so daß sich die Stoßstelle 7 ergibt.

Unter Stoßstelle wir insbesondere verstanden, daß eine hülsen- bzw. zylinderförmige Gummi- oder Kunststoffschicht oder ein hülsen- bzw. zylinderförmiger metallischer Träger in Längs- also Achsrichtung nicht endlos, also nicht nahtfrei bzw. nicht kontinuierlich ist.

Desweiteren weist die kompressible Schicht 4 ebenfalls eine Stoßstelle 8 auf, die dadurch hergestellt sein kann, daß auf die Metallhülse 3 die kompressible Schicht 4 in Form eines Gummituchs aufgeklebt ist, so daß die Stoßstelle 8 durch die Enden der Gummischicht 4 gebildet sind.

Ebenso kann, falls eine nicht dehnbare Schicht 5 auf der kompressiblen Schicht 4 verwendet wird, diese ebenfalls gemäß der Erfindung eine Stoßstelle 9 aufweisen, die in der vorbeschriebenen Weise gebildet sein kann.

Des weiteren wird gemäß der Erfindung auf einen derartigen Schichtaufbau, d.h. eine Trägerhülse 3 vorzugsweise aus Metall mit einer Stoßstelle 7 und mindestens einer aufgebrachten kompressiblen Schicht 4 mit einer Stoßstelle 8, eine Deckschicht 6 ohne Stoßstelle aufgebracht.

Es ist auch möglich, daß die Deckschicht 6 - ebenso wie die kompressible Schicht 4 - Lufteinschlüsse aufweist, so daß auch die Deckschicht 6 eine gewisse Kompressibilität hat, was gegenüber dem Stand der Technik vorteilhaft ist und zu besseren Druckergebnissen bzw. Druckverhalten und besserer Bahnführung führen kann.

Die erfindungsgemäße Hülse kann auch in der Weise besonders vorteilhaft hergestellt werden, daß eine geschweißte Metallhülse 3 aus Stahl oder Aluminium oder beispielsweise eine CFK-Hülse mit einer Stoßstelle verwendet wird, auf der ein herkömmliches Offset-Gummituch, z. B. mit einer kompressiblen Schicht, aufgebracht, beispielsweise aufgeklebt wird. Danach wird die Deckschicht des herkömmlichen Gummituches abgetragen, beispielsweise abgeschliffen und an deren Stelle eine kontinuierliche, d.h. eine stoßfreie Deckschicht 6 aufgebracht, beispielsweise aufvulkanisiert. Gegenüber den bekannten Hülsen ist eine derartige Herstellung und ein derartiger Hülsenaufbau wesentlich preisgünstiger und weist eine Anzahl von Vorteilen auf. In diesem Fall liegen die Stoßstellen 8, 9 übereinander, da sie die Enden des herkömmlichen Gummituches, das auf die Trägerhülse 3 aufgeklebt wurde, darstellen.

Die Stoßstellen 8, 9 können in vorteilhafter Weise - müssen aber nicht zwingend - direkt über der Stoßstelle 7 angeordnet sein.

Bei der Aufbringung von endlichen einzelnen Schichten, d.h. einer zumindest kompressiblen Schicht 4 und einer Deckschicht 6 sowie gegebenenfalls einer weiteren nicht dehnbaren Schicht, die im Ausführungsbeispiel mit 5 bezeichnet ist, können die einzelnen Stoßstellen 7, 8, 9 auch umfangsmäßig gesehen an anderen Stellen liegen, d.h. sie müssen nicht, wie dargestellt, übereinander liegen.

In der Schicht 5 ist beispielsweise die vorteilhafte Anordnung von kurzen, nicht dehnbaren Stücken, wie Fäden, gezeigt.

Die erfindungsgemäße Hülse bietet eine Vielzahl von Einsatzmöglichkeiten, die nicht nur auf die Anwendung von Offset-Rollenrotationsdruckmaschinen beschränkt sind. So kann diese Hülse auch beispielsweise bei anderen indirekten Druckverfahren, wie indirektem Tiefdruck, eingesetzt werden oder als Walze eingesetzt werden.

Ein besonderer Vorteil liegt darin, daß eine Umfangsregisterung, also ein Aufbringen der Hülse auf den Zylinder in einer vorgegebenen Umfangsposition nicht erforderlich ist und daß dennoch alle wesentlichen Vorteile bei der Herstellung erreichbar sind, die typisch für endliche Übertragungsträger (Gummitücher bzw. -Hülsen) sind.

Es ist auch möglich, die Schicht 3 aus faserverstärktem Hartgummi herzustellen - mit oder ohne Naht - der z. B. durch Druckluft dehnbar ist, und hierüber kann eine kompressible Schicht, dann eine semikompressible Schicht, die faserverstärkt sein kann, und dann eine druckende Deckschicht angeordnet sein, was sehr vorteilhaft ist.

Nachfolgend sollen einige Trägerhülsen mit innerer kegliger Mantelfläche beschrieben werden. Der Einfachheit halber werden weitgehend die Bezugszeichen des vorherigen Ausführungsbeispiels verwendet, ggf. unter Anfügung eines Unterscheidungsmerkmals .1, 2 .... Fig. 2 zeigt eine Trägerhülse 3.1 mit zugehörigem Transferzylinder 1.1 mit entsprechend kegliger Mantelfläche. Etwa in der Mitte des Transferzylinders 1.1 und/oder mindestens in einem Endbereich seiner Mantelfläche sind radiale Bohrungen 1a angeordnet, die ihnen über eine Leitung zugeführte Druckluft gegen die Innenfläche der Trägerhülse 3.1 leiten und diese zur Erleichterung ihres Wechsels aufweiten. Aufgrund der Kegligkeit des Transferzylinders 1.1 und der Trägerhülse 3.1 ist zu Beginn des Aufschiebevorgangs von Haus aus zwischen diesen Teilen ein Spalt vorhanden, dank dem sich Aufschiebeschrägen erübrigen. Auch wird in diesem Spalt die Druckluft günstig verteilt.

Die Trägerhülse 3.1 ist in Fig. 3 teilweise im Längsschnitt dargestellt. Sie besteht aus einem Metall, vorteilhaft Nickel. Ihre Außenfläche ist zylindrisch, entsprechend nimmt ihre Wanddicke zum Ende mit dem kleineren Innendurchmesser hin zu. Die Trägerhülse 3.1 kann beispielsweise galvanisch erstellt und anschließend geschliffen werden.

Die Trägerhülse 3.2 gemäß Fig. 4 enthält einen inneren Träger 11 aus Metall, vorteilhaft Nickel, mit einer inneren und äußeren kegligen Mantelfläche. Der Träger 11 kann aus einem Blech geformt werden, wobei die aufeinander zu gebogenen Kanten einen Stoß bilden. Der Stoß kann auch verschweißt werden, beispielsweise mittels Laserstrahl. Auf dem Träger 11 ist eine feste Kunststoffschicht 12 mit einer zylindrischen äußeren Mantelfläche angeordnet. Vorteilhaft wird Hartgummi aufvulkanisiert oder aufgeklebt und anschließend geschliffen. Die Kunststoffschicht 12 kann mit Stoß oder stoßfrei ausgeführt sein.

Die in Fig. 5 teilweise dargestellte Trägerhülse 3.3 besteht aus glasfaserverstärktem Kunststoff (GFK). Auf einer mehrlagigen, vorteilhaft gewickelten Glasfaserschicht 13 mit kegliger inneren und äußeren Mantelfläche befindet sich eine Epoxidharzschicht 14 mit einer zylindrischen Außenfläche.

Die gezeigten Trägerhülsen 3.1 bis 3.3 tragen, nicht dargestellt, eine der vorangehend beschriebenen Beschichtungen.

## Patentansprüche

1. Gummizylinderhülse (2), insbesondere für Offset-Druckmaschinen, mit einer durch Luft aufweitbaren inneren Trägerhülse (3), einer darüberliegend angeordneten kompressiblen Schicht (4) und einer äußeren Deckschicht (6), **dadurch gekennzeichnet, daß** die Trägerhülse (3) mit einer Stoßstelle (7) und die auf dieser angeordnete kompressible Schicht (4) mit einer Stoßstelle (8) versehen sind und die äußere Deckschicht (6) kontinuierlich ohne Stoßstelle ausgebildet ist.

2. Hülse nach Anspruch 1, **dadurch gekennzeichnet, daß** zwischen der kompressiblen Schicht (4) und der Deckschicht (6) oder in der kompressiblen Schicht (4) eine weitere nicht dehnbare Schicht (5) oder nicht dehnbare Gewebe oder Fäden, oder Gewebestücke oder Fädenstücke vorgesehen sind, die eine Stoßstelle (9) aufweisen.

3. Hülse nach Anspruch 1 oder 2, **dadurch gekennzeichnet, daß** die kompressible Schicht (4) Lufteinschlüsse aufweist.

4. Hülse nach einem der vorangehenden Ansprüche, **dadurch gekennzeichnet, daß** die Deckschicht (6) kompressibel ist und Lufteinschlüsse aufweist

5. Hülse nach Anspruch 4, **dadurch gekennzeichnet, daß** die Deckschicht (6) weniger kompressibel als die kompressible Schicht (4) ist.

6. Hülse nach einem der vorangehenden Ansprüche, **dadurch gekennzeichnet, daß** auf der inneren metallischen Trägerhülse (3) ein Offset-Gummituch aufgeklebt ist, dessen äußere Schicht mit einer Stoßstelle aufgetragen ist.

7. Hülse nach Anspruch 6, **dadurch gekennzeichnet, daß** anstelle der abgetragenen äußeren Schicht mit Stoßstelle eine kontinuierliche stoßstellenfreie äußere Deckschicht (6) vorgesehen ist.

8. Hülse nach Anspruch 7, **dadurch gekennzeichnet, daß** die äußere Deckschicht (6) auf eine darunterliegende Schicht (5 oder 4) aufvulkanisiert ist, die Stoßstellen (9 oder 8) aufweist.

9. Hülse nach einem der vorangehenden Ansprüche, **dadurch gekennzeichnet, daß** die Stoßstelle der metallischen Trägerhülse (3) eine Schweißnaht (7) aufweist, daß die Stoßstellen (8, 9) der darüberliegenden Schichten (4, 5) durch aneinanderstoßende Enden der aufgeklebten oder aufvulkanisierten Schichten (4, 5) gebildet werden.

10. Hülse nach Anspruch 9, **dadurch gekennzeichnet, daß** die Stoßstellen (8, 9) Klebestellen sind.

11. Gummizylinderhülse nach einem der vorangehenden Ansprüche, **dadurch gekennzeichnet, daß** auf der aufweitbaren inneren Trägerhülse (3) eine äußere Schicht mit Lufteinschlüssen oder mit nach unten offenen Luftkanälen angeordnet ist.

12. Hülse nach Anspruch 11, **dadurch gekennzeichnet, daß** in der äußeren Schicht nicht dehnbare Materialien angordnet sind.

13. Hülse nach Anspruch 12, **dadurch gekennzeichnet, daß** das nicht dehnbare Material Fäden oder Fadenstücke sind.

14. Gummizylinderhülse nach einem oder mehreren der vorangehenden Ansprüche, **dadurch gekennzeichnet, daß** daß die innere Trägerhülse (3) eine faserverstärkte Hartgummischicht ist.

15. Gummizylinderhülse nach einem der vorhergehenden Ansprüche, **dadurch gekennzeichnet, daß** die Trägerhülse (3.1,3.2, 3.3) eine innere keglige Mantelfläche aufweist.

16. Hülse nach Anspruch 15, **dadurch gekennzeichnet, daß** die Außenfläche der Trägerhülse (3.1,3.2,3.3) zylindrisch ist.

17. Hülse nach Anspruch 15 oder 16, **dadurch gekennzeichnet, daß** die Trägerhülse (3.1) aus einem Metall, insbesondere Nickel, besteht.

18. Hülse nach Anspruch 16, **dadurch gekennzeichnet, daß** die Trägerhülse (3.3) aus einem glasfaserverstärkten Kunststoff besteht, wobei auf einer mehrlagigen, insbesondere gewickelten Glasfaserschicht (13) eine Epoxidharzschicht (14) mit einer zylindrischen Außenfläche angeordnet ist.

19. Hülse nach Anspruch 16, **dadurch gekennzeichnet, daß** die Trägerhülse (3.2) einen inneren Träger (11) aus Metall, insbesondere Nickel, enthält, der eine keglige äußere Mantelfläche aufweist, auf der eine feste Kunststoffschicht (12), insbesondere Hartgummi, mit einer zylindrischen äußeren Mantelfläche angeordnet ist.

20. Hülse nach Anspruch 19, **dadurch gekennzeichnet, daß** die Kunststoffschicht (12) mit einer Stoßstelle versehen ist.

21. Hülse nach Anspruch 19 oder 20, **dadurch gekennzeichnet, daß** der Träger (11) aus auf Stoß geformtem Blech besteht und wahlweise der Stoß verschweißt ist.

22. Hülse nach einem der Ansprüche 15 bis 21 zur Verwendung auf einem Transferzylinder mit kegliger Mantelfläche, **dadurch gekennzeichnet, daß** der Transferzylinder (1.1) im mittleren Bereich und/oder mindestens in einem Endbereich der Mantelfläche radiale Bohrungen (1a) für Druckluft aufweist.

## Claims

1. A rubber cylinder sleeve (2), in particular for offset printing machines, having an inner carrier sleeve (3) which can be expanded by air, a compressible layer (4) arranged on top of it, and an outer covering layer (6), **characterised in that** the carrier sleeve (3) is provided with a junction point (7), and the compressible layer (4) arranged on top of it is provided with a junction point (8), and the outer covering layer (6) is designed continuously without a junction point.

2. A sleeve according to claim 1, **characterised in that** between the compressible layer (4) and the covering layer (6), or in the compressible layer (4), there are provided a further non-expandable layer (5) or non-expandable fabric or threads, or portions of fabric or thread, which have a junction point (9).

3. A sleeve according to claim 1 or 2, **characterised in that** the compressible layer (4) has air pockets.

4. A sleeve according to one of the preceding claims, **characterised in that** the covering layer (6) is compressible and has air pockets.

5. A sleeve according to claim 4, **characterised in that** the covering layer (6) is less compressible than the compressible layer (4).

6. A sleeve according to one of the preceding claims, **characterised in that** glued on the inner metallic carrier sleeve (3) is an offset rubber blanket whose . outer layer has a junction point applied to it.

7. A sleeve according to claim 6, **characterised in that** instead of the removed outer layer with junction point a continuous junction point-free outer covering layer (6) is provided.

8. A sleeve according to claim 7, **characterised in that** the outer covering layer (6) is vulcanised onto a layer (5 or 4) lying beneath it which has junction points (9 or 8).

9. A sleeve according to one of the preceding claims, **characterised in that** the junction point of the metallic carrier sleeve (3) has a welded seam (7), [and] **in that** the junction points (8, 9) of the layers (4, 5) lying above it are formed by abutting ends of the glued or vulcanised layers (4, 5).

10. A sleeve according to claim 9, **characterised in that** the junction points (8, 9) are glued points.

11. A rubber cylinder sleeve according to one of the preceding claims, **characterised in that** arranged on the expandable inner carrier sleeve (3) is an outer layer with air pockets or with downwardly open air channels.

12. A sleeve according to claim 11, **characterised in that** non-expandable materials are arranged in the outer layer.

13. A sleeve according to claim 12, **characterised in that** the non-expandable materials are threads or thread portions.

14. A rubber cylinder sleeve according to one or more of the preceding claims, **characterised in that** the inner carrier sleeve (3) is a fibre-reinforced hard rubber layer.

15. A rubber cylinder sleeve according to one of the preceding claims, **characterised in that** the carrier sleeve (3.1, 3.2, 3.3) has a conical inner casing surface.

16. A sleeve according to claim 15, **characterised in that** the outer surface of the carrier sleeve (3.1, 3.2, 3.3) is cylindrical.

17. A sleeve according to claim 15 or 16, **characterised in that** the carrier sleeve (3.1) is made of a metal, in particular nickel.

18. A sleeve according to claim 16, **characterised in that** the carrier sleeve (3.3) is made of a glass fibre-reinforced plastic, wherein an epoxy resin layer (14) with a cylindrical outer surface is arranged on a multi-layer glass fibre layer (13), in particular one that is wound.

19. A sleeve according to claim 16, **characterised in that** the carrier sleeve (3.2) contains an inner carrier (11) of metal, in particular nickel, which has a conical outer casing surface on which is arranged a solid plastic layer (12), in particular hard rubber, with a cylindrical outer casing surface.

20. A sleeve according to claim 19, **characterised in that** the plastics layer (12) is provided with a junction point.

21. A sleeve according to claim 19 or 20, **characterised in that** the carrier (11) is made of butted sheet metal, and the butt-joint is optionally welded.

22. A sleeve according to one of claims 15 to 21 for use on a transfer cylinder with a conical casing surface, **characterised in that** in the middle region and/or at least in one end region of the casing surface the transfer cylinder (1.1) has radial bores (1a) for compressed air.

## Revendications

1. Manchon (2) pour cylindre à revêtement de caoutchouc, notamment pour machines à imprimer offset, comprenant un manchon porteur intérieur (3) pouvant être élargi au moyen d'air, une couche compressible (4) disposée par-dessus ce dernier et une couche de recouvrement extérieure (6), **caractérisé en ce que** le manchon porteur (3) est pourvu d'un joint (7) et la couche compressible (4), disposée sur ce dernier, est pourvue d'un joint (8), et que la couche de recouvrement extérieure (6) est d'une réalisation continue sans joint.

2. Manchon selon la revendication 1, **caractérisé en ce qu'**entre la couche compressible (4) et la couche de recouvrement (6) ou à l'intérieur de la couche compressible (4), sont prévus une couche supplémentaire (5) non extensible ou des tissus non extensibles ou des fils ou des morceaux de tissu ou des morceaux de fil, qui présentent un joint (9).

3. Manchon selon la revendication 1 ou 2, **caractérisé en ce que** la couche compressible (4) présente des inclusions d'air.

4. Manchon selon l'une des revendications précédentes, **caractérisé en ce que** la couche de recouvrement (6) est compressible et présente des inclusions d'air.

5. Manchon selon la revendication 4, **caractérisé en ce que** la couche de recouvrement (6) est moins compressible que la couche compressible (4).

6. Manchon selon l'une des revendications précédentes, **caractérisé en ce que** sur le manchon porteur métallique intérieur (3), est rapporté par collage un blanchet offset, dont la couche extérieure est mise en place avec un joint.

7. Manchon selon la revendication 6, **caractérisé en ce qu'**à la place de la couche extérieure à joint qui est enlevée, il est prévu une couche de recouvrement extérieure continue (6) exempte de joint.

8. Manchon selon la revendication 7, **caractérisé en ce que** la couche de recouvrement extérieure (6) est rapportée par vulcanisation sur une couche (5 ou 4) placée en dessous, qui présente des joints (9 ou 8).

9. Manchon selon l'une des revendications précédentes, **caractérisé en ce que** le joint du manchon porteur métallique (3) comporte un cordon de soudure (7), et **en ce que** les joints (8, 9) des couches (4, 5) placées par-dessus sont formés par des extrémités, aboutant l'une contre l'autre, des couches (4, 5) rapportées par collage ou par vulcanisation.

10. Manchon selon la revendication 9, **caractérisé en ce que** les joints (8, 9) sont des collures.

11. Manchon pour cylindre à revêtement de caoutchouc selon l'une des revendications précédentes, **caractérisé en ce que** sur le manchon porteur intérieur (3) pouvant être élargi, est disposée une couche extérieure présentant des inclusions d'air ou des canaux d'air ouverts vers le bas.

12. Manchon selon la revendication 11, **caractérisé en ce que** des matériaux non extensibles sont disposés dans la couche extérieure.

13. Manchon selon la revendication 12, **caractérisé en ce que** le matériau non extensible est constitué par des fils ou des morceaux de fil.

14. Manchon pour cylindre à revêtement de caoutchouc selon une ou plusieurs des revendications précédentes, **caractérisé en ce que** le manchon porteur intérieur (3) est une couche de caoutchouc dur renforcée par des fibres.

15. Manchon pour cylindre à revêtement de caoutchouc selon l'une des revendications précédentes, **caractérisé en ce que** le manchon porteur (3.1, 3.2, 3.3) présente une surface périphérique intérieure conique.

16. Manchon selon la revendication 15, **caractérisé en ce que** la surface extérieure du manchon porteur (3.1, 3.2, 3.3) est cylindrique.

17. Manchon selon la revendication 15 ou 16, **caractérisé en ce que** le manchon porteur (3.1) est réalisé en un métal, notamment en nickel.

18. Manchon selon la revendication 16, **caractérisé en ce que** le manchon porteur (3.3) est réalisé en une matière synthétique renforcée par des fibres de verre, une couche de résine époxy (14), présentant une surface extérieure cylindrique, étant alors disposée sur une couche de fibres de verre (13) en plusieurs épaisseurs, notamment une couche de fibres de verre enroulée.

19. Manchon selon la revendication 16, **caractérisé en ce que** le manchon porteur (3.2) renferme un élément de support intérieur (11) en métal, notamment en nickel, qui présente une surface périphérique extérieure conique, sur laquelle est disposée une couche de matière synthétique rigide (12), notamment de caoutchouc dur, présentant une surface périphérique extérieure cylindrique.

20. Manchon selon la revendication 19, **caractérisé en ce que** la couche de matière synthétique (12) est pourvue d'un joint.

21. Manchon selon la revendication 19 ou 20, **caractérisé en ce que** l'élément de support (11) est constitué d'une tôle façonnée de manière à être en aboutement sur elle-même et le joint d'aboutement est, de façon optionnelle, soudé.

22. Manchon selon l'une des revendications 15 à 21, destiné à être utilisé sur un cylindre de transfert à surface périphérique conique, **caractérisé en ce que** le cylindre de transfert (1.1) présente, dans la partie médiane et/ou au moins dans une partie d'extrémité de la surface périphérique, des perçages radiaux (1a) pour de l'air comprimé.
